# EUROPÄISCHE PATENTSCHRIFT

(11) **EP 1 182 141 B1**
(45) Veröffentlichungstag und Bekanntmachung des Hinweises auf die Patenterteilung: **30.11.2005**
(21) Anmeldenummer: 01119914.8
(22) Anmeldetag: 17.08.2001
(51) Int. Cl.: B65D 25/06, B65D 25/10

(54) **Vorrichtung für die Sicherung von Gegenständen beim Transport, bestehend aus kammartigen Steckleisten**
Device to protect objects during transport, comprising interlocking partitions
Dispositif de protection d'objets pendant le transport, comprenant des cloisons emboîtables

(30) Priorität: 24.08.2000 DE 20014592 U
(43) Veröffentlichungstag der Anmeldung: 27.02.2002
(73) Patentinhaber: Hintz Marketing GmbH, 77834 Rheinmünster (DE)
(72) Erfinder: Hintz, Helmut, 77834 Rheinmünster (DE)
(74) Vertreter: Mierswa, Klaus

(56) Entgegenhaltungen:
- DE-A- 19 548 144
- DE-C- 19 547 862
- FR-A- 1 243 898

## Beschreibung

### Technisches Gebiet:

Die Erfindung betrifft eine Vorrichtung für die Sicherung von Gegenständen beim Transport, bestehend aus einer Mehrzahl von kammartigen Steckleisten mit zwei im wesentlichen planparallelen Hauptoberflächen, wobei jede Steckleiste aus einem massiven Leistenbereich besteht, der an mindestens einer Schmalseite angeordnete, parallel zueinander verlaufende Zinken in äquidistanten Abständen, zinkenartiger Leistenbereich, aufweist und der Abstand zweier Zinken voneinander geringfügig größer ist als die Dicke der Steckleiste, so dass mindestens zwei sich unter 90 Grad kreuzende Steckleisten vermittels ihrer Zinken ineinander steckbar sind und Gefache zum Einlegen der Gegenstände ausbilden, und mindestens eine der Hauptaberflächen einer jeden Steckleiste mindestens eine flächig-tiefgezogene Tlefsicke unter Belassung eines höher stehenden, umlaufenden Randes peripher um die Hauptoberfläche der Steckleiste unter Einschluss der Zinken aufweist, wobei die Höhe des Randes in der Ebene der Hauptoberfläche liegt, gemäß dem Oberbegriff des Anspruchs 1.

### Stand der Technik:

Eine derartige Vorrichtung aus einer Mehrzahl von Steckleisten bilde in bekannter Weise ein Stecksystem aus, wobei die sich rechtwinklig kreuzenden Steckleisten vermittels ihrer Zinken in praktisch beliebigen Abständen zusammengesteckt werden können und dadurch Gefache ausbilden, in welche Gegenstände eingelegt werden können. Auf diese Weise können Gegenstände bei der Versendung oder allgemein beim Transport gegen Stöße oder Schläge oder Verrutschen gesichert werden.

Durch die DE 195 47 862 C1 ist ein Formstück aus verschiedenen Fraktionen thermoplastischer Kunststoffe in Form einer Kammleiste für einen Palettentransport bekannt geworden. Diese Kammleiste besteht etwa zu einer ersten Hälfte ihrer Gesamthöhe aus einem durchgehend massiven Leistenbereich und etwa zu einer zweiten Hälfte ihrer Gesamthöhe aus einem zinkenartigen Leistenbereich, wobei sämtliche schmalen Wandseiten eine geneigte Form aufweisen. Das Formstück ist zu einem dünnwandigen, mit Ausnehmungen und/oder Einschnitten und/oder Kerben versehenen Gebrauchsgegenstand in Form eines Stahlmattenhalters, einer Kammleisteoder eines Kerbbalkens ausgebildet, deren Wandseiten mit einer zu einer Horizontalen schräg verlaufenden Form versehen sind. Die Kammleiste besteht aus sortierten Kunststoffabfällen der Abfallindustrie des "Dualen Systems", weshalb das Gefüge der Kammleiste stark inhomogen ist und erhebliche Verunreinigungen, wie auch Reste von Aluminiumfolie, aufweisen kann. Deshalb sind derartige Kammleisten für die Verpackung von elektrisch bzw. elektrostatisch empfindlichen Artikeln nur bedingt brauchbar. Wegen der Inhomogenität ihres Gefüges können auch die statischen Eigenschaften der Kammleiste beeinträchtigt sein.

Durch die DE 195 48 144 ist Fachunterteiler, insbesondere zur Verwendung als Behältereinsatz zur Bildung von Aufnahmefächern für Gegenstände bekannt geworden, mit wenigstens zwei kammähnlich gestalteten Unterteilungswänden, die jeweils eine Mehrzahl von sich ausgehend von einem vorderen Längsrand über eine Teilbreite der Unterteilungswand erstreckenden, zwischen sich zungenähnliche Wandabschnitte definierende Steckschlitze aufweisen und die im Bereich ihrer Steckschlitze in Kreuzlage zusammensteckbar sind. Die Unterteilungswände weisen an wenigstens einer ihrer Seitenflächen in dem sich in Schlitzlängsrichtung an einen jeweiligen Steckschlitz anschließenden Einsteckbereich wenigstens zwei quer zur Schlitzlängsrichtung beabstandete Führungsvorsprünge auf, deren Abstand der Dicke der den Steckschlitz längsseits begrenzenden Randpartien der zungenähnlichen Wandabschnitte entspricht, so dass bei zusammengesteckten Unterteilungswänden die zwischen die Führungsvorsprünge eingreifende Randpartie der zungenähnlichen Wandabschnitte von diesen Führungsvorsprüngen quer zur Steckrichtung abgestützt ist. Dazu sind an beiden Seitenflächen der Unterteilungswände Führungsvorsprünge vorgesehen, derart, dass bei hergestellter Steckverbindung beide den zugeordneten Steckschlitz begrenzende Randpartien der benachbarten zungenähnlichen Wandabschnitte quer abgestützt sind. Dabei erstrecken sich die Führungsvorsprünge, ausgehend vom geschlossenen Endbereich der Steckschlitze, zumindest annähernd bis zum rückwärtigen Längsrand der Unterteilungswand. Die Führungsvorsprünge sind in Verlängerung der Randlinien der Steckschlitze angeordnet.

Derartige Steckleisten des Standes der Technik weisen allgemein ein relativ hohes Gewicht auf, wobei es heute gerade darauf ankommt, Gewicht bei der Versendung einzusparen, ohne dass dabei die Stabilität der Verpackung und damit die Sicherheit des Transports gefährdet wird.

### Technische Aufgabe:

Der Erfindung liegt die Ausgabe zugrunde, eine Vorrichtung der eingangs genannten Gattung zu schaffen, bei der Steckleisten in ihrer Längsrichtung zusammengekoppelt werden können, um Steckleisten unterschiedlicher Länge zu schaffen.

### Offenbarung der Erfindung sowie deren Vorteile:

Die Lösung der Aufgabe besteht darin, dass erfindungsgemäß an den Schmalseiten einer jeden Steckleiste Mittel zum lösbaren Aneinanderfügen zweier benachbarter Steckleisten bei gleichbleibender Dicke der Steckleisten angeordnet sind.

Des Weiteren besitzt die Steckleiste aufgrund der Verwendung von sortenreinem Kunststoff auch den Vorteil, dass dieselbe zur Verpackung und Versendung von elektrisch bzw. elektrostatisch empfindlichen Artikeln ohne Einschränkung eingesetzt werden kann. Wegen der Homogenität ihres Gefüges sind die statischen Eigenschaften der Steckleiste trotz Gewichtsreduzierung nicht beeinträchtigt.

Somit sind in der erfindungsgemäßen Ausgestaltung der Vorrichtung an den Schmalseiten einer jeden Steckleiste Mittel zum lösbaren Aneinanderfügen zweier benachbarter Steckleisten bei gleichbleibender Dicke der Steckleisten angeordnet. Dadurch können Steckleisten unter Beibehaltung ihrer Dicke unterschiedlicher Länge geschaffen werden, welche von einem oder höchstens zwei oder drei Grundlängen von einzelnen Steckleisten ausgeht.

In weiterer Ausgestaltung der Erfindung können zur Schaffung dieser Mittel zum Verlängern von Steckleisten untereinander die Steckleiste an ihren Schmalseiten sich in Richtung der Zinken erstreckende Abflachungen jeweils der halben Dicke der Steckleiste aufweisen, so dass die sich gegenüber stehenden Abflachungen zweier benachbarter Leisten aufeinanderliegend die Dicke der Steckleiste aufweisen, wobei auf der einen Abflachung auf der einen Schmalseite einer jeden Steckleiste nach oben ragende Zapfen angeordnet sind und auf der gegenüberliegenden Abflachung der Schmalseite jeweils derselben Steckleiste mit den Zapfen koinzidierende Löcher angeordnet sind, so dass zwei benachbarte Steckleisten vermittels der benachbart-zugeordneten Abflachungen in fortlaufend gleichbleibender Dicke aneinanderfügbar und mittels der Zapfen sowie der Löcher aneinander koppelbar sind.

In weiterer Ausgestaltung der Erfindung können zur Schaffung dieser Mittel zum Verlängern von Steckleisten untereinander die Steckleisten wenigstens an einer ihrer Schmalseiten eine Vertiefung mit wenigstens einem darin angeordneten Loch aufweisen, wobei die Vertiefungen zweier benachbarter Steckleisten beim Zusammenfügen derselben eine zusammenhängende Vertiefung bilden, in welche eine Lasche der Größe der zusammenhängenden Vertiefung steckbar ist, welche auf einer ihrer Seiten Zapfen aufweist, welche mit den Löchern koinzidieren, so dass nach dem Einstecken der Lasche in die zusammenhängenden Vertiefungen die beiden Steckleisten zusammengehaltert sind. Hierzu können die Vertiefungen der Steckleisten länglichrechteckförmig gestaltet sein und sich parallel in Richtung der Längsachse der Steckleisten erstrecken.

In weiterer Ausgestaltungen der Erfindung kann die Steckleiste entweder aus massivem sortenreinen oder aus gereinigtem Kunststoff bestehen, welcher in Recyclingverfahren gewonnen ist. In weiterer Ausgestaltung besteht dabei vorzugsweise die Steckleiste aus einem zäh-elastischen Kunststoff oder entweder aus einem PP- oder PE-Kunststoff.

Die Länge der Zinken kann gleich oder kürzer als die Breite des massiven Leistenbereichs der Steckleiste sein; oder die Länge der Zinken kann halb so lang wie die Breite der Steckleiste sein. Bevorzugt ist die Länge der Zinken gleich der Breite des massiven Leistenbereichs der Steckleiste.

Kurzbezeichnung der Zeichnung, in der zeigen:
- Figur 1: eine perspektivische Ansicht einer Steckleiste gemäß dem Stand der Technik,
- Figur 2: einen Querschnitt durch die Steckleiste in Figur 1 im Bereich eines Zinkens,
- Figur 3: eine perspektivische Ansicht zweier effindungsgemäßer Steckleisten, welche Mittel zum seitlichen Aneinanderfügen aufweisen und
- Figur 4: eine perspektivische Ansicht zweier weiterer erfindungsgemäßer Steckleisten, welche als Mittel zum seitlichen Aneinanderfügen eine zusammenhängende, über je zwei Steckleisten verlaufende Vertiefung mit einer in die Vertiefung eingedrückte Lasche aufweisen.

Gemäß den Figuren 1 und 2, die im Wesentlichen den Stand der Technik wiedergeben, besteht eine Steckleiste 1 aus einem massiven Leistenbereich 2 und einem zinkenartiken Leistenbereich 15, welcher durch einzelne Zinken 3 gebildet ist. Die Steckleiste 1 besitzt zwei im wesentlichen planparallelen Hauptoberflächen 4, 12, wobei der zinkenartige Leistenbereich 15 der Steckleiste 1 sich an der Schmalseite 13 des massiven Leistenbereichs 2 anschließt. Die einzelnen Zinken 3 verlaufen parallel zueinander und weisen äquidistante Abstände voneinander auf, wobei der Abstand a zweier Zinken voneinander geringfügig größer ist als die Dicke b der Steckleiste 1, so dass mindestens zwei sich unter 90 Grad kreuzende Steckleisten 1 vermittels ihrer Zinken 3 ineinander steckbar sind und Gefache zum Einlegen von Gegenständen ausbilden.

Wie es den Figuren zu entnehmen ist, weist mindestens eine der Hauptoberflächen 4, 12 der Steckleiste 1 - im Beispiel der Figur 2 beide Hauptoberflächen 4 und 12 - drei flächig-tiefgezogene Tiefsicken 6, 7, 8 unter Belassung eines höher stehenden, umlaufenden Randes 9 peripher um die Hauptoberfläche 4, 12 der Steckleiste 1 auf, wobei der zinkenartige Leistenbereich 15 bzw. die Zinken 3 eingeschlossen sind; die Steckleiste 1 ist somit profiliert. Die Höhe des Randes 9 liegt dabei in der Ebene der Hauptoberflächen 4, 12 der Steckleiste 1.

Die drei flächig-tiefgezogenen Tiefsicken 6, 7, 8 des massiven Leistenbereichs 2, von denen die Tiefsicke 8 den zinkenartigen Leistenbereich 15 bzw. die Zinken 3 einschließt, sind voneinander durch Stege 10, 11 getrennt und unterteilt, wobei die Höhe der Stege 10, 11 ebenfalls in der Ebene der Hauptoberflächen 4, 12 liegt. Die Stege 10, 11 dienen zur Versteifung der Steckleiste 1 im Bereich der Tiefsikken 6, 7, 8. Die Stege 10, 11 verlaufen parallel zueinander, deren Oberkanten in Höhe der Hauptoberflächen 4, 12 zusammen mit dem umlaufenden Rand 9 liegen.

Die Stege innerhalb der Tiefsicke, durch welche dieselbe in Teilsicken unterteilt wird, können auch sich kreuzend ausgeführt sein unter Ausbildung einer Mehrzahl von tiefgezogenen Tiefsicken, welche unregelmäßige Umrisse aufweisen können.

Die Länge 1 der Zinken 3 in den Figuren 1 und 2 ist gleich oder kürzer als die Breite c des massiven Leistenbereichs 2 der Steckleiste 1. Damit ist die Breite 1 des zinkenartigen Leistenbereichs 15 halb so breit wie die Breite der gesamten Steckleiste 1. Innerhalb der Tiefsicke 7 der Steckleiste 1 befinden sich zur Gewichtseinsparung der Steckleiste 1 Bohrungen 14.

Figur 3 zeigt eine erfindungsgemäße Ausführungsform einer Steckleiste 15, welche aus zwei Steckleistenteilen 15', 15" zu einer langen, zusammenhängenden Steckleiste 15 aus einer Mehrzahl von gleichartigen Teilen 15', 15" zusammengesetzt werden kann. Hierzu weisen die Steckleisten 15', 15" an ihren schmalen Seitenrändern jeweils eine sich in Richtung der Zinken 3 erstreckende, länglichschmale rechteckförmige Abflachung 16, 17 auf, wobei sich die beiden Abflachungen 16, 17 ein und derselben Leisten diagonal gegenüberliegen. Jede Abflachung ist halb so dick wie die Dicke der Steckleiste 15', 15" als solche, so dass zwei aneinanderstoßende Abflachungen 16, 17 zweier benachbarter Steckleisten 15', 15" übereinanderliegend die Dicke der Steckleiste als solche aufwiesen. Auf der einen Abflachung sind nach oben gerichtet Zapfen 18, 18' angeordnet. Die gegenüberliegende Abflachung am anderen Ende ein und derselben Steckleiste weist mit den Zapfen 18, 18' koinzidierende Löcher 19, 19' auf. Auf diese Weise können die Abflachungen 16, 17 zweier benachbarter Steckleisten 15', 15" aufeinandergelegt und die Zapfen 18, 18' der einen Abflachung 17 in die Löcher 19, 19' der anderen Abflachung 16 eingeführt werden. Auf diese Weise können zwei oder mehr derartig gestalteter Steckleisten 15', 15" zu einer zusammenhängenden Einheit 15 zusammengefügt werden.

Somit können die Schmalseiten einer jeden Steckleiste Mittel zum Zusammenfügen bzw. Zusammenstecken aufweisen, so dass mehrere Steckleisten zu einer fortlaufenden Einheit gleichbleibender Dicke zusammensteckbar sind.

In der Figur 4 ist eine perspektivische Ansicht zweier weiterer erfindungsgemäßer Steckleisten 20, 21 gezeigt, welche als Mittel zum seitlichen Aneinanderfügen je zweier Steckleisten 20, 21 eine zusammenhängende, über je zwei Steckleisten 20, 21 verlaufende Vertiefung 24, 25 mit einer in die Vertiefung eingedrückte Lasche 23 aufweisen. Die Steckleisten 20, 21 als solche sind gemäß den Ausgestaltungen der Figuren 1 und 2 gestaltet. Jede Steckerleiste 20, 21 weist zumindest an einer ihrer Schmalseiten 22 eine von einer der beiden Hauptoberflächen 20', 21' ausgehende, in Richtung der Längsachse 33 verlaufende Vertiefung 24, 25 mit wenigstens einem darin angeordneten Loch 26, 27 auf. Die Vertiefungen 24, 25 zweier benachbarter Steckleisten 20, 21 bilden beim Zusammenfügen derselben eine zusammenhängende Vertiefung 24+25 aus, in welche eine Lasche 23 der Größe der zusammenhängenden Vertiefung 24+25 steckbar ist, welche auf einer ihrer Seiten Zapfen 28, 30 aufweist. Diese Zapfen 28, 30 koinzidieren mit den Löchern 26,27 der beiden Steckleisten 20, 21, wenn diese an den Schmalseiten 22 zusammengefügt sind, so dass nach dem Einstecken der Lasche 23 in die zusammenhängenden Vertiefungen 24+25 die Zapfen 28, 30 in die zugehörigen Löcher 26, 27 einfahren und dadurch die beiden Steckleisten 20, 21 zusammengehaltert sind. Die Vertiefungen 24, 25 der Steckleisten 20, 21 sind hier länglich-rechteckförmig gestaltet und erstrecken sich parallel in Richtung der Längsachse 33 der Steckleisten 20, 21, wobei auch andere Formgebungen der Vertiefungen und der zugehörigen Lasche, wie elliptisch oder auch kreisförmig, denkbar sind.

Bevorzugt besteht die Steckleiste 1 aus massivem sortenreinen Kunststoff, wobei auch gereinigter Kunststoff verwendet werden kann, welcher in Recyclingverfahren gewonnen ist. Auch die Steckleiste 1 aus einem zäh-elastischen Kunststoff bestehen. Oder die Steckleiste 1 besteht aus Kunststoffgemischen, wobei die Komponenten sortenrein sind. Ebenfalls bevorzugt besteht die Steckleiste 1 aus einem PP- oder PE-Kunststoff oder einem derartigen Gemisch.

### Gewerbliche Anwendbarkeit:

Die erfindungsgemäße Vorrichtung ist insbesondere zur Schaffung eines Verpackungs- und Transportsystems unter Ausbildung eines Stecksystems geeignet, mit der Gefache ausgebildet werden können, in welche Gegenstände unverrutschbar oder unbeweglich eingelegt werden können. Die Vorrichtung ist gewichtsreduziert bei großer mechanischer Festigkeit. Auf diese Weise können Gegenstände bei der Versendung oder allgemein beim Transport gegen Stöße oder Schläge oder Verrutschen gesichert werden.

### Liste der Bezugszeichen.

- 1,15,15',15", 20, 21: Steckleisten
- 2: massiver Leistenbereich
- 3: Zinken
- 4, 12: Hauptoberflächen
- 5, 13, 22: Schmalseiten
- 6, 7, 8: Tiefsicken
- 9: umlaufender Rand
- 10, 11: Stege
- 14: Bohrung
- 15: zinkenartiger Leistenbereich
- 16,17: Abflachungen
- 18,18': Zapfen
- 19,19': Löcher
- 20',21': Hauptoberflächen der Steckleisten
- 23: Lasche
- 24, 25: Vertiefungen
- 26,27: Löcher innerhalb der Vertiefungen
- 28, 30: Zapfen
- 31: Bewegungsdoppelpfeil für die Anzeige der Bewegung der beiden Steckleisten
- 32: Bewegungsdoppelpfeil für die Anzeige der Bewegung der Lasche
- 33: Längsachse der Steckleisten

## Patentansprüche

1. Vorrichtung für die Sicherung von Gegenständen beim Transport, bestehend aus einer Mehrzahl von kammartigen Steckleisten (15, 15',15") mit zwei im wesentlichen planparallelen Hauptoberflächen (4,12,20'21'), wobei jede Steckleiste (15, 15', 15") aus einem massiven Leistenbereich (2) besteht, der an mindestens einer Schmalseite (5,13) angeordnete, parallel zueinander verlaufende Zinken (3) in äquidistanten Abständen (a), zinkenartiger Leistenbereich, aufweist und der Abstand (a) zweier Zinken voneinander geringfügig größer Ist als die Dicke (b) der Steckleiste (15, 15', 15"), so dass mindestens zwei sich unter 90 Grad kreuzende Steckleisten (15, 15', 15") vermittels ihrer Zinken (3) ineinander steckbar sind und Gefache zum Einlegen der Gegenstände ausbilden, und mindestens eine der Hauptoberflächen (4,12) einer jeden Steckleiste (1) mindestens eine flächig-tiefgezogene Tiefsicke (6,7,8) unter Belassung eines höher stehenden, umlaufenden Randes (9) peripher um die Hauptoberfläche (4,12) der Steckleiste (1) unter Einschluss der Zinken (3) aufweist, wobei die Höhe des Randes (9) in der Ebene der Hauptoberfläche (4,12) liegt,
**dadurch gekennzeichnet,**
**dass** an den Schmalseiten einer jeden Steckleiste Mittel (16, 17, 18, 18', 19, 19') zum lösbaren Aneinanderfügen zweier benachbarter Steckleisten (15, 15', 15") bei gleichbleibender Dicke der Steckleisten angeordnet sind.

2. Vorrichtung nach Anspruch 1, **dadurch gekennzeichnet,**
**dass** die Steckleiste (15,15',15") an ihren Schmalseiten sich In Richtung der Zinken (3) erstreckende Abflachungen (16,17) jeweils der halben Dicke der Steckleiste (15,15',15") aufweist, so dass die sich gegenüberstehenden Abflachungen (16,17) zweier benachbarter Leisten (15',15") aufeinanderliegend die Dicke der Steckleiste (15', 15") aufweisen, wobei auf der einen Abflachung (17) auf der einen Schmalseite einer jeden Steckleiste (15', 15") nach oben ragende Zapfen (18, 18') angeordnet sind und auf der gegenüberliegenden Abflachung (16) der Schmalseite jeweils derselben Steckleiste (15', 15") mit den Zapfen (18, 18') koinzidierende Löcher (19, 19') angeordnet sind, so dass zwei benachbarte Steckteisten (15', 15") vermittels der benachbart-zugeordneten Abflachungen (16, 17) in fortlaufend gleichbleibender Dicke aneinanderfügbar und mittels der Zapfen (18, 18') sowie der Löcher (19, 19') aneinander koppelbar sind.

3. Vorrichtung nach Anspruch 1, **dadurch gekennzeichnet,**
**dass** die Steckleisten (20,21) wenigstens an einer ihrer Schmalseiten (25) eine von einer der beiden Hauptoberflächen (20',21') ausgehend Vertiefung (24,25) mit wenigstens einem darin angeordneten Loch (26,27) aufweisen, wobei die Vertiefungen (24,25) zweier benachbarter Steckleisten (20,21) beim Zusammenfügen derselben eine zusammenhängende Vertiefung (24+25) bilden, in welche eine Lasche (23) der Größe der zusammenhängenden Vertiefung (24+25) steckbar ist, welche auf einer ihrer Seiten Zapfen (28,30) aufweist, welche mit den Löchern (26,27) koinzidieren, so dass nach dem Einstecken der Lasche (23) in die zusammenhängenden Vertiefungen (24+25) die beiden Steckleisten (20,21) zusammengehaltert sind.

4. Vorrichtung nach Anspruch 3, **dadurch gekennzeichnet,**
**dass** die Vertiefungen (24,25) der Steckleisten (20,21) länglich-rechteckformig gestaltet sind und parallel in Richtung der Längsachse (33) der Steckleisten (20,21) sich erstrecken.

5. Vorrichtung nach einem der vorherigen Ansprüche,
**dadurch gekennzeichnet, dass** die Steckleiste (15,15',15") aus massivem sortenreinen Kunststoff oder aus gereinigtem Kunststoff besteht, welcher in Recyclingverfahren gewonnen ist, besteht

6. Vorrichtung nach einem der vorherigen Ansprüche,
**dadurch gekennzeichnet, dass** die Länge der Zinken (3) gleich oder kürzer ist als die Breite (c) des massiven Leistenbereichs (2) der Steckleiste (15,15',15") bzw. die Länge der Zinken (3) bzw. die Breite des zinkenartigen Leistenbereichs halb so lang bzw. breit wie die Breite der Steckleiste (15,15',15") ist.

7. Vorrichtung nach einem der vorherigen Ansprüche,
**dadurch gekennzeichnet, dass** die Steckleiste (15, 15', 15") aus einem PP- oder PE-Kunststoff oder aus einem Gemisch derartiger Kunststoffe oder zumindest aus einem zäh-elastischen Kunststoff besteht.

8. Vorrichtung nach Anspruch 1, **dadurch gekennzeichnet,**
**dass** zur Versteifung der Steckleiste (15, 15', 15") die Tiefsicke innerhalb des massiven Leistenbereichs (2) durch wenigstens einen Steg (10,11) in wenigstens zwei Teilsicken (6,7,8) unterteilt ist, wobei die Höhe der Stege (10,11) ebenfalls in der Ebene der Hauptoberfläche (4,12) liegt.

9. Vorrichtung nach Anspruch 1, **dadurch gekennzeichnet,**
**dass** zur Versteifung der Steckleiste (15, 15', 15") die Tiefsicke innerhalb des massiven Leistenbereichs (2) durch zwei sowohl zueinander als Auch zu dem zinkenartigen Leistenbereich bzw. zu den Zinken (3) parallel verlaufende Stege (10,11) in drei Teilsicken (6,7,8) unterteilt ist, welche in Höhe der Hauptoberflächen (4,12) zusammen mit dem umlaufenden Rand (9) liegen.

10. Vorrichtung nach Anspruch 1, **dadurch gekennzeichnet,**
**dass** die Stege (10,11) innerhalb der Tiefsicke (8,7,8) sich kreuzend unter Ausbildung einer Mehrzahl von tiefgezogenen Tiefsicken mit unregelmäßigen Umrissen ausgeführt sind.

## Claims

1. A device for securing objects during transportation, consisting of a plurality of interlocking connector strips (15, 15', 15") with two essentially plane-parallel main surfaces (4, 12, 20', 21'), each connector strip (15, 15', 15") consisting of a solid strip area (2) having prongs (3) running parallel to each other and arranged at equal distances (a) on at least one narrow side (5, 13), thus constituting the prong-like strip area, and the distance (a) between two prongs is slightly greater than the thickness (b) of the connector strip (15, 15', 15"), so that at least two connector strips (15, 15', 15") that intersect at 90 degrees can be inserted into each other by means of their prongs (3) and can form a compartment to hold the objects, and at least one of the main surfaces (4, 12) of each connector strip (1) has at least one flat, thermoformed sunk beads (6, 7, 8) leaving a raised, encircling edge (9) peripherally around the main surface (4, 12) of the connector strip (1), with the inclusion of the prongs (3), whereby the edge (9) is at the same height as the plane of the main surface (4, 12),
**characterized in that**
on the narrow sides of each connector strip, means (16, 17, 18, 18', 19, 19') are arranged for releasably joining two adjacent connector strips (15, 15', 15"), while the thickness of the connector strips remains constant.

2. The device according to Claim 1, **characterized in that**
the narrow sides of the connector strip (15, 15', 15") have flattened sections (16, 17) that extend in the direction of the prongs (3) and that are each half the same thickness as the connector strip (15, 15', 15"), so that confronting flattened sections (16, 17) of two adjacent strips (15', 15") lying on top of each other have the thickness of the connector strip (15', 15"), whereby one of the flattened sections (17) has pins (18, 18') projecting upwards on one narrow side of each connector strip (15', 15"), while holes (19, 19') that match the pins (18, 18') are arranged on the opposite flattened section (16) of the narrow side of the same connector strip (15', 15"), so that two adjacent connector strips (15', 15") can be joined together at the adjacent matching flattened sections (16, 17) in a continuously uniform thickness and can be coupled to each other by means of the pins (18, 18') and the holes (19, 19').

3. The device according to Claim 1, **characterized in that**
at least on one of their narrow sides (5), the connector strips (20, 21) have an indentation (24, 25) starting from one of the two main surfaces (20', 21') and having at least one hole (26, 27) arranged therein, whereby the indentations (24, 25) of two adjacent connector strips (20, 21) - when they are joined - form a cohesive indentation (24 + 25) into which a tab (23) which has the size of the cohesive indentation (24 + 25) and which has pins (28, 30) on one of its sides matching the holes (26, 27), can be inserted, so that the two connector strips (20, 21) are held together after the tab (23) has been inserted into the cohesive indentations (24 + 25).

4. The device according to Claim 3, **characterized in that**
the indentations (24, 25) of the connector strips (20, 21) are shaped so as to be elongated-rectangular and they extend parallel in the direction of the longitudinal axis (33) of the connector strips (20, 21).

5. The device according to one of the preceding claims,
**characterized in that** the connector strip (15, 15', 15") is made of solid, segregated plastic or of cleaned plastic that was obtained from recycling processes.

6. The device according to one of the preceding claims,
**characterized in that** the length of the prongs (3) is equal to or shorter than the width (c) of the solid strip area (2) of the connector strip (15, 15', 15") or else the length of the prongs (3) or the width of the prong-like strip area is half as long or wide as the width of the connector strip (15, 15', 15").

7. The device according to one of the preceding claims,
**characterized in that** the connector strip (15, 15', 15") is made of a PP or PE plastic or of a mixture of such plastics or at least of a tough-elastic plastic.

8. The device according to Claim 1,
**characterized in that**, in order to stiffen the connector strip (15, 15', 15"), the sunk bead is divided into at least two partial beads (6, 7, 8) within the solid strip area (2) by at least one web (10, 11), whereby the webs (10, 11) are likewise at the same height as the plane of the main surface (4, 12).

9. The device according to Claim 1,
**characterized in that**, in order to stiffen the connector strip (15, 15', 15"), the sunk bead is divided into three partial beads (6, 7, 8) within the solid strip area (2) by two webs (10, 11) which run parallel to each other as well as to the prong-like strip area or to the prongs (3) and which are at the same height as the main surfaces (4, 12), together with the encircling edge (9).

10. The device according to Claim 1,
**characterized in that** the webs (10,11) within the sunk bead (6, 7, 8) intersect while forming a plurality of thermoformed sunk beads having irregular contours.

## Revendications

1. Dispositif de protection d'objets pendant le transport, comprenant une pluralité de cloisons enboîtables en dents de peigne (15,15',15") avec deux surfaces principales essentiellement en plan parallèle (4,12,20',21'), chacune des cloisons emboîtables (15,15',15") consistant en une zone de cloison massive (2) laquelle présente sur au moins une tranche (5,13) des dents (3) au tracé parallèle les unes aux autres à des écarts équidistants (a), la zone dentée, et l'écart (a) qui sépare deux dents l'une de l'autre est légèrement plus grand que l'épaisseur (b) de la cloison emboîtable (15,15',15"), de sorte que au moins deux cloisons emboîtables (15,15',15") se croisant à 90 degrés sont emboîtables l'une dans l'autre au moyen de leurs dents (3) et forment des cases pour déposer des objets, et au moins une des surfaces principales (4,12) de chaque cloison emboîtable (1) présente au moins une moulure en creux (6,7,8) emboutie en plan, tout en laissant un bord (9) plus élevé faisant le pourtour en périphérie de toute la surface principale (4,12) de la cloison emboîtable (1) tout en incluant les dents (3), la hauteur du bord (9) étant située dans le plan de la surface principale (4,12),
**caractérisé en ce que**
sur les tranches de chacune des cloisons emboîtables, des moyens (16,17,18,18',19,19') sont disposés pour joindre l'une à l'autre de façon détachable deux cloisons emboîtables voisines (15,15',15"), l'épaisseur des cloisons emboîtables restant constante.

2. Dispositif selon la revendication 1, **caractérisé en ce que**
la cloison emboîtable (15,15',15") présente sur ses tranches des aplatissements (16,17) s'étendant en direction des dents (3) et faisant respectivement la moitié de l'épaisseur de la cloison emboîtable (15,15',15"), de sorte que les aplatissements se faisant face (16, 17) de deux cloisons voisines (15', 15") présentent en étant superposés l'épaisseur de la cloison emboîtable (15',15"), des goujons (18, 18') faisant saillie vers le haut étant disposés sur un aplatissement (17) sur la tranche de chaque cloison emboîtable (15',15") et sur l'aplatissement opposé (16) du petit côté de respectivement la même cloison emboîtable (15',15"), sont disposés des trous (19,19') coïncidant avec les goujons (18,18'), de sorte que deux cloisons emboîtables voisines (15',15") peuvent être jointes l'une à l'autre au moyen des aplatissements voisins assignés (16,17) dans une épaisseur constante continue et peuvent être couplées l'une à l'autre au moyen des goujons (18,18') ainsi que des trous (19,19').

3. Dispositif selon la revendication 1, **caractérisé en ce que**
les cloisons emboîtables (20,21) présentent au moins sur l'une de leurs tranches (22), partant de l'une des deux surfaces principales (20',21'), un évidement (24,25) avec au moins un trou (26,27) disposé à l'intérieur, les évidements (24,25) de deux cloisons emboîtables voisines (20,21) formant lors de l'assemblage de celles-ci un évidemment continu (24+25) dans lequel une languette (23) de la grandeur de l'évidement continu (24+25) peut être placée, laquelle languette présente sur l'une de ses faces des goujons (28,30) qui coïncident avec les trous (26,27) de sorte que, après la mise en place de la languette (23) dans les évidements continus (24+25), les deux cloisons emboîtables (20,21) sont maintenues solidaires.

4. Dispositif selon la revendication 3, **caractérisé en ce que**
les évidements (24,25) des cloisons emboîtables (20,21) ont une forme oblongue rectangulaire et s'étendent en parallèle, dans le sens de l'axe longitudinal (33) des cloisons emboîtables (20,21).

5. Dispositif selon l'une des revendications précédentes,
**caractérisé en ce que** la cloison emboîtable (15,15',15") consiste en une matière plastique massive pure ou en une matière plastique épurée, laquelle a été obtenue dans un procédé de recyclage.

6. Dispositif selon l'une des revendications précédentes,
**caractérisé en ce que** la longueur des dents (3) est égale ou plus courte que la largeur (c) de la zone de cloison massive (2) de la cloison emboîtable (15,15',15") ou la longueur des dents(3) ou la largeur de la zone de cloison dentée est à moitié aussi longue ou aussi large que la largeur de la cloison emboîtable (15,15',15").

7. Dispositif selon l'une des revendications précédentes,
**caractérisé en ce que** la cloison emboîtable (15,15',15") consiste en une matière plastique PP ou PE ou en un mélange de telles matières plastiques ou au moins en une matière plastique tenace et élastique.

8. Dispositif selon la revendication 1, **caractérisé en ce que**
pour augmenter la rigidité de la cloison emboîtable (15,15',15"), la moulure en creux à l'intérieur de la zone de cloison massive (2) est subdivisée en au moins deux moulures partielles (6,7,8) par au moins une traverse (10,11), la hauteur des traverses (10,11) se trouvant également dans le plan des surfaces principales (4,12).

9. Dispositif selon la revendication 1, **caractérisé en ce que**
pour augmenter la rigidité de la cloison emboîtable (15,15',15"), la moulure en creux à l'intérieur de la zone de cloison massive (2) est subdivisée en trois moulures partielles en creux (6,7,8) par deux traverses (10,11) dont le tracé est parallèle aussi bien l'une par rapport à l'autre que par rapport à la zone de cloison dentée ou par rapport aux dents (3), lesdites traverses se trouvant à hauteur des surfaces principales (4,12) tout comme le bord (9) qui fait le pourtour.

10. Dispositif selon la revendication 1, **caractérisé en ce que**
les traverses (10,11) à l'intérieur de la moulure en creux (6,7,8) se croisent en formant une pluralité de moulures en creux embouties ayant des contours irréguliers.
